# EUROPÄISCHE PATENTSCHRIFT

(11) **EP 0 203 415 B1**
(45) Veröffentlichungstag und Bekanntmachung des Hinweises auf die Patenterteilung: **26.07.1989**
(21) Anmeldenummer: 86106069.7
(22) Anmeldetag: 02.05.1986
(51) Int. Cl.: B21D 43/05

(54) **Einrichtung zum Zuführen von Blechzuschnitten zur ersten Bearbeitungsstufe einer Mehrstufenpresse**
Device for feeding sheet blanks to the first working station of a multi-stage press
Dispositif d'alimentation de flans en tôle vers le premier étage de traitement d'une presse à étages multiples

(30) Priorität: 30.05.1985 DE 3519334
(43) Veröffentlichungstag der Anmeldung: 03.12.1986
(73) Patentinhaber: L. SCHULER GmbH, D-73012 Göppingen (DE)
(72) Erfinder: Mikusch, Gerald, D-7320 Göppingen (DE); Schweitzer, Heinz, D-7326 Heiningen (DE); Wolz, Dieter, D-7326 Heiningen (DE)

(56) Entgegenhaltungen:
- DE-A- 2 746 048
- DE-A- 2 900 526
- DE-A- 3 238 729

## Beschreibung

Die Erfindung betrifft eine Einrichtung zum Zuführen von Blechzuschnitten zur ersten Bearbeitungsstufe einer Mehrstufenpresse, mit Fördermitteln zur Entnahme der Blechzuschnitte aus einem Vorrats- ' stapel und zur Ablage in einer Zwischenablagestation, mit in Transferrichtung, in Hebe- und Senkrichtung und in Schließ- und Öffnenrichtung antreibbaren Transferschienen und mit an diesen angebrachten Greifzeugen für das Erfassen der Blechzuschnitte in der Zwischenablagestation und für den Transport der Blechzuschnitte durch die Bearbeitungsstufen.

Den Werkzeugen bzw. Werkzeugsätzen in Pressen, wie Stufen-, Mehrstufen- und Großteilstufenpressen, werden zuvor vereinzelte Blechzuschnitte zugeführt, die zum Überführen aus einer Zwischenablagestation in die erste Bearbeitungsstufe, die zumeist eine Umformstation ist, von Aktivzangen, Klemmzangen, erfaßt werden. Die Aktivzangen sind an Transferschienen befestigt und mit diesen in der Schließ- und Öffnenrichtung, in der Hebe- und Senkrichtung und in der Transferrichtung bewegbar. Die Bewegung in Schließ- und Öffnenrichtung dient dem Heranführen der Aktivzangen an den Blechzuschitt bzw. entsprechend geformter Passivzangen an die Werkstücke, dem Loslassen bzw. dem Absetzen der Werkstücke in der folgenden Bearbeitungsstufe und dem Herausführen der Zangen aus den Werkzeugen. Bisher war es erforderlich, in der Zwischenablagestation abgelegte größere Blechzuschnitte im Stillstand der Transferschienen nach deren Bewegung in Schließrichtung von Aktivzangen zu erfassen. Die Zeit zum Erfassen und zum Schließen der Aktivzangen verringert die Ausbringung der Presse.

In der DE-OS 2 900 526 wird eine Zufuhreinrichtung für Blechzuschnitte zur ersten Bearbeitungsstufe einer Stufenpresse beschrieben mit den gattungsbildenden Merkmalen. Die Blechzuschnitte werden vermittels Saughebern eines Vertikalhebers einem Vorratsstapel entnommen, in der hochgefahrenen Position von Saugnäpfen eines Horizontalförderers übernommen und auf Ablagemitteln einer Zwischenablagestation Bewegung zu den Transferschienen. Die Blechzuschnitte sind im Stillstand der Transferschienen zu erfassen, so daß Wartezeiten entstehen, die die Ausbringung der Presse verringern.

Die Aufgabe der Erfindung liegt in der Schaffung einer Einrichtung gattungsgemäßer Art, mit der die Blechzuschnitte während der Hubbewegung der Transferschienen von an diesen angebrachten Aktivzangen erfaßt werden. Die Blechzuschnitte sind hierzu während der Hubbewegungen der Aktivzangen über Mittel in der Zwischenablagestation anzuheben.

Diese Aufgabe ist dadurch gelöst, daß Ablagemittel der Zwischenablagestation in Führungsmitteln heb- und absenkbar gelagert sind, und daß Bewegungsübertragungsmittel zwischen den Ablagemitteln und dem Transferschienenantrieb (Schließkasten) - bei direktem Abgriff der Bewegung in Hebe-und Senkrichtung von derTransferschiene dann zwischen den Ablagemitteln und zumindest einer Transferschiene - angeordnet sind für eine mit der Bewegung in zumindest der Heberichtung der Transfer- , schienen synchrone Bewegung der Ablagemittel.

Neben der Verkürzung der Taktzeit der Transferschienen, die zu einer höheren Ausbringung der Presse führt, ist es weiterhin von Vorteil, daß die Blechzuschnitte mit der Abnahmebewegung von dem Horizontalförderer für den vorgegebenen Durchlauf durch die Presse ausgerichtet werden.

Anhand von zwei Ausführungsbeispielen in der Zeichnung soll im folgenden die Erfindung näher erläutert werden. Es zeigen:
Fig. 1 den Übergabebereich der von einem Hängeförderer geförderten Blechzuschnitte an die Transferschienen in einer Frontalansicht,
Fig. 2 eine erste Zwischenablagestation entsprechend dem Schnittverlauf 11-11 in Fig. 1 und
Fig. 3 eine zweite mögliche Zwischenablagestation.

Ein Hängeförderer 2 in Fig. 1 transportiert aus einem Vorratsstapel vereinzelte Blechzuschnitte 1. Die Blechzuschnitte 1 werden durch Magnete 18 an der Unterseite des Hängeförderers 2 gehalten. In dem Bereich, in dem die Blechzuschnitte 1 von der Unterseite des Hängeförderers 2 abzunehmen sind, ist eine Übernahmestation 15 angeordnet. Die Übernahmestation 15 weist einen Antriebskasten 19 auf mit einem Kurbeltrieb 29 zum Anheben und Absenken einer Auflagekonsole 16. Die Hebe- und Senkbewegung der Auflagekonsole 16 ist durch einen Doppelpfeil 28 angegeben. Sind die in der Bewegung der Blechzuschnitte 1 letzten Magnete 18 des Hängeförderers 2 schaltbar, kann der Blechzuschnitt 1 direkt auf die ggf. bis an die Unterseite des Blechzuschnittes 1 herangeführte Auflagekonsole 16 abfallen. Bei dem Absenken der Auflagekonsole 16 wird der Blechzuschnitt 1 von Zentrieranschlägen 17 erfaßt und ausgerichtet. Die auf unterschiedliche Abmessungen der Blechzuschnitte 1 einstellbaren Zentrieranschläge 17 werden mit Transferschienen 7 mitbewegt. Der Antrieb der Transferschienen 7 erfolgt im Takt der Presse, von der ein Pressenständer 25 angedeutet ist, in Transferrichtung, Doppelpfeil 4, in Schließ- und Öffnenrichtung, Doppelpfeil 6, und in Hebe- und Senkrichtung, Doppelpfeil 5. Der Antrieb in den beiden Verstellrichtungen 5 und 6 erfolgt von einem Schließkasten 12 aus. Der Blechzuschnitt 1 wird mit der Bewegung der Transferschienen 7 in der Transferrichtung 4 vermittels der Zentrieranschläge 17 von der Auflagekonsole 16 abgehoben und nach einer Bewegung in der Transferrichtung auf einem Ablagemittel 9 abgelegt. Das Ablagemittel 9 ist Teil einer Zwischenablagestation 3, wie sie zu Fig. 2 nachfolgend näher beschrieben wird. Die Bewegung des Hängeförderers 2, die Abschaltung der Magnete 18 und die Hebe- und Senkbewegungen der Auflagekonsole 16 und des Ablagemittels 9 sind abgestimmt auf die Bewegungen der Transferschienen 7. Die Bewegung des Ablagemittels 9 in einer Vertikalrichtung 30 ist derart abgestimmt, daß der Blechzuschnitt 1 auf dem Ablagemittel 9 synchron mit der Hebebewegung 5 der Transferschienen 7 mit angehoben wird. An den Transferschienen 7 sind außer Passivzangen, diese sind nicht dargestellt, ansteuerbare Greifzeuge, Aktivzangen 8, angebracht, die in der Hebebewegung 5 den Blechzuschnitt 1 an verschiedenen Tragpunkten erfassen und festhalten. Das Schließen der Aktivzangen 8 muß beendet sein, bevor die Transferschienen 7 in die Transferrichtung 4 bewegt werden, also noch vor Erreichen der strichliniert angedeuteten Höchstellung der Transferschienen 7. Die Hebe- und Senkbewegung des Ablagemittels 9 in der Vertikalrichtung 30 erfolgt durch direkten Bewegungsabgriff von dem Schließkasten 12 aus, oder wie es in Fig. 2 gezeigt wird.

Die Zwischenablage 3 weist Führungsmittel 10 auf, an denen das Ablagemittel 9, das z.B. aus mehreren Ablageleisten bestehen kann, die zueinander zur Veränderung der Größe der Ablagefläche verstellbar sind, in Vertikalrichtung 30 verschiebbar ist. Die Verstellung in der Vertikalrichtung 30 erfolgt über eine Achse 14, auf der jeweils je einer Transferschiene 7 zugeordnet ein Lagerbock 13 verschieblich gelagert ist. Hierzu erstreckt sich die Achse über den Gesamtbewegungsbereich der Transferschienen 7. Jeder Lagerbock 13 ist über ein Längslager 21 an einer Transferschiene 7 befestigt. Die Transferschiene 7 ist in dem Längslager 21 in Transferrichtung 4 verschieblich ohne Mitnahme des Lagerbockes 13. Höhenmäßig, in Hebe-und Senkrichtung 5, folgt der Lagerbock 13 der Bewegung der Transferschiene 7 unter Mitnahme des Ablagemittels 9, in der Öffnen- und Schließrichtung 6 ohne Mitnahme des Ablagemittels 9. Position 22 weist auf Arretiermittel für die Aktivzangen 8 hin. Mit 23 sind Führungsmittel für die Transferschienen angedeutet. Die Strichpunktlinie 24 deutet das Vorhandsein von zwei Transferschienen 7 an sowie die Symmetrie der Zwischenablagestation 3.

Fig. 3 zeigt eine Zwischenablage 3, die wirkungsmäßig die Funktionen der Übernahmestation 15 und der Zwischenablagestation 3 übernimmt. Das Ablagemittel 9 ist auf einem in Führungsmitteln 10 anheb- und absenkbaren Schlitten 31 auf die Größe der Blechzuschnitte 1 einstellbar befestigt. Die Auflagefläche des Ablagemittels 9 ist über z.B. einen Kurbeltrieb 26, 27 bis gegen die Unterseite des Hängeförderers 2 anhebbar zur Übernahme des herangeführten Blechzuschnittes 1. Der Blechzuschnitt 1 wird bis in die Stellung abgesenkt, in der die Transferschienen 7 in Schließ- und Öffnenrichtung 6 bewegt werden. Der Blechzuschnitt 1 wird synchron mit der Bewegung der Aktivzangen 8 über das Ablagemittel 9 hochgeführt, bis die Aktivzangen 8 den Blechzuschnitt 1 erfaßt haben und festhalten. Diese Bewegung ist ausgehend von dem in dem Schließkasten 12 (Fig. 1) vorhandenen Getriebe mit der Bewegung der Transferschienen 7 synchronisiert. In einer zusätzlichen, von der Kurbel 26 auszuführenden Bewegung ist das Ablagemittel 9 erneut anzuheben zur Übernahme eines nächsten Blechzuschnittes 1. Der Doppelpfeil 28 weist auf die Hebe- und Senkbewegung des Schlittens 31 hin, der Doppelpfeil 32 auf die Schwenk- bzw. Kurbelbewegung der Kurbel 26.

## Patentansprüche

1. Einrichtung zum Zuführen von Blechzuschnitten (1) zur ersten Bearbeitungstufe einer Mehrstufenpresse, mit Fördermitteln (2, 15, 7, 17) zur Entnahme der Blechzuschnitte (1) aus einem Vorratsstapel und zur Ablage in einer Zwischenablagestation (3), mit in Transferrichtung (4), in Hebe- und Senkrichtung (5) und in Schließ- und Öffnenrichtung (6) antreibbaren Transferschienen (7) und mit an diesen angebrachten Greifzeugen (8) für das Erfassen der Blechzuschnitte (1) in der Zwischenablagestation (3) und für den Transport der Blechzuschnitte (1) durch die Bearbeitungsstufen, dadurch gekennzeichnet, daß Ablagemittel (9) der Zwischenablagestation (3) in Führungsmitteln (10) heb- und absenkbar gelagert sind, und daß Bewegungsübertragungsmittel (11, 26) zwischen den Ablagemitteln (9) und dem Transferschienenantrieb (12) (Schließkasten) - bei direktem Abgriff der Bewegung in Hebe- und Senkrichtung (28) von der Transferschiene (7) dann zwischen den Ablagemitteln (9) und zumindest einer Transferschiene (7) - angeordnet sind für eine mit der Bewegung in zumindest der Heberichtung (5) der Transferschienen (7) synchrone Bewegung der Ablagemittel (9).

2. Einrichtung nach Anspruch 1, dadurch gekennzeichnet, daß an jeder Transferschiene (7) im Bereich der Zwischenablagestation (3) je ein Lagerbock (13) über eine horizontale Führung (21) angebracht ist, daß eine quer zur Längserstreckung der Transferschienen (7) orientierte Achse (14) in den Lagerböcken (13) geführt ist von einer den Öffnen- und Schließbewegungsbereich der Transferschienen (7) überdeckenden Länge, und daß die Ablagemittel (9) an der Achse (14) auf Abstand zueinander verstellbar befestigt sind.

3. Einrichtung nach Anspruch 1 oder 2, dadurch gekennzeichnet, daß in Transferrichtung (4) gesehen vor der Zwischenablagestation (3) ein Hängeförderer (2) für den vereinzelten Transport von Blechzuschnitten (1) und eine Übernahmestation (15) für die Abnahme der Blechzuschnitte (1) von dem Hängeförderer (2) angeordnet sind, daß die Übernahmestation (15) eine vertikal hin- und herbewegbare Auflage (16) aufweist für die von dem Hängeförderer (2) geförderten Blechzuschnitte (1), und daß die Transferschienen (7) zueinander auf Abstand einstellbare Zentrieranschläge (17) aufweisen, die mit der Auflage (16) der Übernahmestation (15) den Blechzuschnitt (1) erfassend und mit den Ablagemitteln (9) der Zwischenablagestation (3) die Blechzuschnitte (1) ablegend korrespondieren.

## Claims

1. Apparatus for feeding sheet-metal blanks (1) to the first processing stage of a multistage press, comprising conveying means (2, 15, 7, 17) for removing the sheet-metal blanks (1) from a supply stack and for depositing them in an intermediate deposite station (3), transfer rails (7) which can be driven in transfer direction (4), in lifting and lowering direction (5) and in closing and opening direction (6), and gripping appliances (8) attached to the transfer rails (7) and intended for taking hold of the sheet-metal blanks (1) in the intermediate deposit station (3) and for transporting the sheet-metal blanks (1) through the processing stages, characterized in that deposit means (9) of the intermediate deposit station (3) are mounted in guide means (10) in such a way that they can be lifted and lowered, and that movement-transmission means (11, 26) are arranged between the deposite means (9) and the transfer-rail drive (12) (closing box) - with direct pick-up of the movement in lifting and lowering direction (28) from the transfer rail (7), then between the deposit means (9) and at least one transfer rail (7) - for a movement of the deposit means (9) in synchronism with the movement in at least the lifting direction (5) of the transfer rails (1).

2. Apparatus according to Claim, characterized in that one bearing block (13) each, via a horizontal guide (21), is attached to each transfer rail (7) in the area of the intermediate deposit station (3), that a spindle (14), oriented at right angles to the longitudinal extent of the transfer rails (7) and of a length covering the opening and closing range of movement of the transfer rails (7), is guided in the bearing blocks (13), and that the deposit means (9) are fixed to the spindle (14) in such a way that they can be adjusted at a distance from one another.

3. Apparatus according to Claim 1 or 2, characterized in that, as viewed in transfer direction (4), an overhead conveyor (2) for the singularized transport of sheet-metal blanks (1) and a transfer station (15) for receiving the sheet-metal blanks (1) from the overhead conveyor (2) are arranged in front of the intermediate deposit station (3), that the transfer station (15) has a work rest (16) which can be moved vertically in a reciprocating manner and is intended for the sheet-metal blanks (1) conveyor by the overhead conveyor (2), and that the transfer rails (7) have centring stops (17) which can be adjusted at a distance from one another and which correspond with the work rest (16) of the transfer station (15) in such a way thatthey take hold of the sheet-metal blank (1) and correspond with the deposit means (9) of the intermediate deposit station (3) in such a way that they deposite the sheet-metal blanks (1).

## Revendications

1. Dispositif pour amener des flans en tôle (1) au premier poste de traitement dans une presse à postes multiples, comportant des moyens de transport (2, 15, 7, 17) pour prélever les flans (1) d'une pile d'alimentation et les déposer à une station intermédiaire (3), des barres de transfert (7) agencées pour être entraînées dans une direction de transfert (4), dans une direction de levage et d'abaissement (5) et dans une direction de fermeture et d'ouverture (6), et des organes de préhension (8) montés sur ces barres pour saisir les flans (1) dans la station intermédiaire (3) et pour transporter les flans ( 1 ) d'un poste de traitement à un autre, caractérisé en ce que des moyens de dépôt (9) de la station intermédiaire (3) sont montés dans des moyens de guidage (10) de façon à pouvoir être levés et abaissés, et en ce que des moyens de transmission de mouvements (11, 26) sont prévus entre les moyens de dépôt (9) et l'entraînement (12) des barres de transfert (boîte de fermeture ) - en particulier entre les moyens de dépôt (9) et au moins une barre de transfert (7) en cas de prise directe du mouvement dans la direction de levage et d'abaissement (28) à partir de la barre de transfert (7) - pour créer un mouvement des moyens de dépôt (9) en synchronisme avec le mouvement des barres de transfert (7) au moins dans la direction de levage (5).

2. Dispositif selon la revendication 1, caractérisé en ce qu'un support de palier respectif (13) est monté par l'intermédiaire d'un guidage horizontal (21) sur chaque barre de transfer (7) au voisinage de la station intermédiaire (3), en ce qu'un axe (14) orienté transversalement par rapport à l'orientation longitudinale des barres de transfert (7) est guidé dans les supports de palier (13) sur une longueur couvrant l'amplitude du mouvement d'ouverture et de fermeture des barres de transfert (7), et en ce que les moyens de dépôt (9) sont fixés à cet axe (14) à un écartement mutuel ajustable.

3. Dispositif selon la revendication 1 ou 2, caractérisé en ce qu'il comporte, en amount de la station intermédiaire (3) par rapport au sens du transfert (4), un convoyeur à suspension (2) pour transporter individuellement des flans en tôle (1 et une station de réception (15) pour prélever les flans (1) du convoyeur à suspension (2), en ce que la station de réception (15) comporte un support (16) mobile verticalement en va-et-vient pour les flans (1) amenés par le convoyeur à suspension (2), et en ce que les barres de transfert (7) comportent des butées de centrage (17) qui sont réglables au point de vue de leur écartement mutuel et qui coopèrent avec le support (16) de la station de réception (15) en saisissant le flan (1) et avec les moyens de dépôt (9) de la station intermédiaire (3) en déposant les flans (1).
